# EUROPÄISCHE PATENTSCHRIFT

(11) **EP 2 003 276 B1**
(45) Veröffentlichungstag und Bekanntmachung des Hinweises auf die Patenterteilung: **14.07.2010**
(21) Anmeldenummer: 08016259.7
(22) Anmeldetag: 27.04.2005
(51) Int. Cl.: E05F 1/10, E05F 5/02

(54) **Stellmechanismus für einen schwenkbar gelagerten Stellarm**
Adjusting mechanism for a pivoting positioning arm
Mécanisme de réglage pour un bras pivotant

(30) Priorität: 14.07.2004 AT 11902004; 08.11.2004 AT 18592004
(43) Veröffentlichungstag der Anmeldung: 17.12.2008
(62) Teilanmeldung aus: 05734880.7
(73) Patentinhaber: Julius Blum GmbH, 6973 Höchst (AT)
(72) Erfinder: Brüstle, Klaus, 6973 Höchst (AT)
(74) Vertreter: Torggler, Paul Norbert

(56) Entgegenhaltungen:
- EP-A- 1 217 159
- DE-A1- 10 203 269
- DE-U1- 29 907 099

## Beschreibung

Die vorliegende Erfindung betrifft einen Stellmechanismus für einen schwenkbar gelagerten Stellarm, insbesondere zum Antrieb einer Klappe eines Möbels, gemäß Oberbegriff des Patentanspruchs 1.

Derartige Stellmechanismen sind gemäß dem Stand der Technik in vielen Ausgestaltungen bekannt und dienen vorzugsweise dazu, Klappen oder Hebetüren von Möbeln, die an einer horizontalen Schwenkachse gelagert sind, von der Schließstellung in eine Offenstellung bzw. in die umgekehrte Richtung zu bewegen sowie die Klappe in einer bestimmten Stellung zu halten. Ein derartiger Klappenhalter ist beispielsweise aus der DE 26 53 106 bekannt geworden, der zwei Stellarme aufweist, die von einer Federeinrichtung beaufschlagt werden. Zwei an einem Stellarm unterschiedlich ausgebildete Nockenabschnitte laufen an einer Anlagefläche am zweiten Stellarm ab. Eine technische Weiterentwicklung zeigt die US 5,904,411 , die alle Merkmale des Oberbegriffs des Anspruchs 1 offenbart und einen Klappenhalter mit einer Schwenkklappe zeigt, wobei ein federbelasteter Stellteil über einen starren Verbindungsarm direkt mit einem schwenkbaren Stellarm gekoppelt ist. Eine translatorische Bewegung des Stellteiles wird dabei in eine Rotationsbewegung des Stellarmes umgesetzt, der wiederum die Möbelklappe in ihre Offen- bzw. Schließstellung bewegt. Die Rotationsbewegung des Stellarmes wird von einem Rotationsdämpfer gedämpft. Die deutsche Offenlegungsschrift DE 101 45 856 zeigt einen Faltdeckel für einen Schrank, wobei ein federbelasteter Stellteil an einer Stellkontur einer Nocke abläuft, die wiederum mit einem Stellarm zum Bewegen der Möbelklappe gekoppelt ist.

Trotz der vorteilhaften technischen Verbesserungen oben genannter Schriften erweist sich beispielsweise eine Tatsache als nachteilig. Es hat sich nämlich herausgestellt, dass bei Verwendung von unterschiedlich schweren zu bewegenden Möbelklappen immer derselbe Dämpfungsverlauf stattfindet. Leichtere Möbelklappen werden dabei genauso wie schwerere Möbelklappen bewegt bzw. gedämpft, wodurch ein günstiger Bewegungs- bzw. Dämpfungsverlauf entsprechend dem unterschiedlichen Gewicht der Möbelklappen nicht gewährleistet werden kann.

Aufgabe der vorliegenden Erfindung ist es daher, oben genannten Nachteil des Standes der Technik zu vermeiden.

Dies wird erfindungsgemäß durch einen Stellmechanismus mit den Merkmalen des Patentanspruchs 1 gelöst.

Das Übersetzungsverhältnis wird vorzugsweise als Verhältnis von zurückgelegtem Stellteilweg zu Drehwinkel des Stellarmes definiert. Die DE 101 45 856 weist beispielsweise aufgrund der kurvenförmigen Ausbildung der Stellkontur ein über den Schließ- bzw. Öffnungsweg veränderliches Übersetzungsverhältnis auf, jedoch ist dieses durch die Stellkontur bereits fix vorgegeben. Die vorliegende Erfindung weist im Gegensatz dazu eine separat angeordnete Einstellvorrichtung auf, die eine präzise und kontrollierte Verstellung des Übersetzungsverhältnisses erlaubt. Das Übersetzungsverhältnis ist derart variierbar, sodass ein und derselbe Stellmechanismus zum vorteilhaften Bewegen bzw. Dämpfen von unterschiedlich schweren Möbelklappen vorgesehen werden kann.

Zur Realisierung der Federvorrichtung gibt es verschiedene Möglichkeiten. Dabei kann die Ausgestaltung so getroffen sein, dass die Federvorrichtung zumindest zwei oder mehrere - vorzugsweise parallel angeordnete - Zugfedern umfasst. Bei einer weiteren vorteilhaften Ausführungsform der Erfindung kann auch vorgesehen sein, dass die Federvorrichtung zumindest zwei oder mehrere - vorzugsweise parallel angeordnete - Druckfedern umfasst. Selbstverständlich sind auch Federvorrichtungen umfasst, die zumindest eine Zugfeder und zumindest eine Druckfeder umfassen. Die Federvorrichtung kann gelenkig abgestützt sein, damit ein Verschwenken derselben zum Ausgleich von Spannungen ermöglicht wird. Hierdurch können auch die Vorspannkräfte in Richtung Stellteil vorteilhaft variiert bzw. eingestellt werden. Als Federvorrichtung kann auch ein Gasdruckspeicher vorteilhaft Verwendung finden.

Vorteilhaft ist vorgesehen, dass der Übersetzungsmechanismus zumindest zwei Einstellvorrichtungen zum Verändern des Übersetzungsverhältnisses zwischen der Bewegung des Stellteiles und der Schwenkbewegung des Stellarmes aufweist. Dabei kann es zweckmäßig sein, wenn zwei gesonderte Einstellvorrichtungen zur Grob- bzw. zur Feinverstellung des Übersetzungsverhältnisses angeordnet werden.

Die erfindungsgemäße Anordnung ist gekennzeichnet durch ein bewegbares Möbelteil, insbesondere einer Möbelklappe, mit einem erfindungsgemäßen Stellmechanismus.

Weitere Einzelheiten und Vorteile der vorliegenden Erfindung werden anhand der Figurenbeschreibung unter Bezugnahme auf die Zeichnungen im Folgenden näher erläutert, wobei die Figuren 1a bis 21b lediglich zur allgemeinen Erläuterung dienen und die Erfindung in den Figuren 22 bis 24b dargestellt ist. Darin zeigt bzw. zeigen:
- Fig. 1a, 1b: eine schematisch dargestellte Seitenschnittdarstellung durch einen Möbelkorpus mit einem Stellmechanismus in der Schließstellung, wobei die Federvorrichtung als Druckfedernpaket ausgeführt ist, sowie das Detail B aus Fig. 1a,
- Fig. 2a, 2b: den Stellmechanismus aus Fig. 1a, 1b in einer halbgeöffneten Stellung, sowie das Detail A aus Fig. 2a
- Fig. 3a, 3b: den Stellmechanismus aus Fig. 1a, 1b bzw. Fig. 2a, 2b in der Offenstellung, sowie das Detail C aus Fig. 3a
- Fig. 4a, 4b: eine weitere Ausführungsform eines in der Offenstellung befindlichen Stellmechanismus in einer Seitenansicht und in einer perspektivischen Ansicht, wobei die Federvorrichtung als Zugfedernpaket ausgeführt ist,
- Fig. 5a, 5b: eine Seitenansicht sowie eine perspektivische Ansicht des Stellmechanismus aus Fig.4a, 4b in einer halbgeöffneten Stellung,
- Fig. 6a, 6b: eine Seitenansicht sowie eine perspektivische Ansicht des Stellmechanismus aus Fig. 4a, 4b bzw. Fig. 5a, 5b in der Schließstellung,
- Fig. 7a, 7b: eine Seitenansicht sowie eine perspektivische Ansicht des Stellmechanismus aus Fig. 4a, 4b bis Fig. 6a, 6b mit verändertem Übersetzungsverhältnis,
- Fig. 8a-8d, 8a'-8d': verschiedene Anwendungsmöglichkeiten der Stellmechanismen,
- Fig.9a, 9b: eine schematische Explosionsdarstellung sowie eine Ansicht im zusammengebauten Zustand eines Stellmechanismus mit einem Druckfedernpaket als Federvorrichtung,
- Fig. 10a, 10b: eine schematische Explosionsdarstellung sowie eine Ansicht im zusammengebauten Zustand eines Stellmechanismus mit einem Zugfedernpaket als Federvorrichtung,
- Fig. 11a, 11b: eine Seitenansicht einer beispielhaften Hochfaltklappe mit einem Stellmechanismus in der Schließstellung sowie das Detail C aus Fig. 11a
- Fig. 12a, 12b: die Hochfaltklappe aus Fig. 11a, 11b in der halbgeöffneten Stellung sowie das Detail B aus Fig.12a
- Fig.13a, 13b: die Hochfaltklappe aus Fig. 11a, 11b bzw. Fig. 12a, 12b in der Offenstellung sowie das Detail A aus Fig.13a
- Fig. 14a, 14b: eine weitere Ausführungsform des Stellmechanismus mit einem verstellbaren Übertragungselement,
- Fig. 15a, 15b: das Ausführungsbeispiel aus Fig. 14a, 14b mit erhöhtem Übersetzungsverhältnis,
- Fig. 16: eine auseinandergezogene Darstellung des Ausführungsbeispiels aus Fig. 14 und Fig. 15,
- Fig. 17a - 17c: perspektivische Darstellungen eines weiteren Ausführungsbeispiels mit zwei Einstellvorrichtungen zum Verändern des Übersetzungsverhältnisses,
- Fig. 18a, 18b: Seitenansichten des Ausführungsbeispiels aus Fig. 17a bis 17c im Detail, sowie mit abgenommener Abdeckung,
- Fig. 19a, 19b: Darstellungen während der Grobverstellung des Übersetzungsverhältnisses,
- Fig.20a - 20c: Darstellungen während der Feinverstellung des Übersetzungsverhältnisses,
- Fig. 21a, 21b: eine Explosionsdarstellung des Übersetzungsmechanismus sowie eine vergrößerte Detailansicht,
- Fig. 22: ein Ausführungsbeispiel der Erfindung mit zwei miteinander gelenkig verbundenen Hebeln,
- Fig. 23: eine perspektivische Darstellung des Ausführungsbeispiels aus Fig. 22,
- Fig. 24a, 24b: Seitenansichten des Ausführungsbeispiels aus Fig. 22 und Fig. 23 mit dem Schwenkarm in der vollständigen Offenstellung sowie in einer halbgeöffneten Position.

Fig. 1a zeigt ein schematisch dargestelltes Ausführungsbeispiel eines Stellmechanismus 1 in der Schließstellung mit einer um eine horizontale Achse verschwenkbaren Klappe 3, Fig.1b zeigt eine vergrößerte Darstellung des Details B aus Fig.1a. Dieser Stellmechanismus 1 ist über eine Aufhängevorrichtung 15 an einer vertikalen Innenwand eines Möbelkorpus 4 befestigt. Der Stellmechanismus 1 weist einen schwenkbar gelagerten Stellarm 2 auf, der mit den gelenkig verbundenen Hebeln 2', 2" zum Bewegen der Klappe 3 zwischen einer Offenstellung und einer Schließstellung vorgesehen ist. Die Federvorrichtung 5 ist im gezeigten Ausführungsbeispiel als Druckfedernpaket ausgeführt, welches zumindest eine oder mehrere - vorzugsweise parallel geschaltene - Druckfedern umfasst. Die Federvorrichtung 5 beaufschlagt einen verschiebbar gelagerten Stellteil 13 mit einer Kraft, die in Richtung der Klappe 3 weist. Der Stellteil 13 wird also entsprechend der Belastung der Federvorrichtung 5 linear verschoben. Ein Übersetzungsmechanismus 7 setzt die Linearbewegung des Stellteiles 13 in eine Schwenkbewegung um, welche wiederum den Stellarm 2 zum Bewegen der Klappe 3 beaufschlagt. Der Übersetzungsmechanismus 7 umfasst eine Einstellvorrichtung 8 zum Verändern des Übersetzungsverhältnisses zwischen der Linearbewegung des Stellteiles 13 und der Schwenkbewegung des Stellarmes 2. In der gezeigten Figur weist der Übersetzungsmechanismus 7 einen um die Drehachse 14 gelagerten Zwischenhebel 9 auf, der einerseits vom federbelasteten Stellteil 13 beaufschlagt ist, und andererseits an einer, am Stellarm 2 ausgebildeten oder angebrachten Stellkontur 12 über eine Druckrolle 11 anliegt. Die Stellkontur 12 ist am Ende des Stellarmes 2 in Form einer kurvenförmigen Steuernocke 10 ausgebildet oder angeordnet. Die Steuernocke 10 ist an der Drehachse 17 gelagert und kämmt bei Bewegen der Klappe 3 mit der Druckrolle 11. Dadurch wird der Zwischenhebel 9 durch den federbelasteten Stellteil 13 im Uhrzeigersinn um die Drehachse 14 verschwenkt, wie dies in den nachfolgenden Figuren verdeutlicht wird.

Fig. 2a zeigt den Stellmechanismus 1 aus Fig. 1a, 1b in einer halbgeöffneten Stellung, Fig. 2b zeigt eine vergrößerte Darstellung des Details A aus Fig. 2a. Der Stellmechanismus 1 umfasst eine Federvorrichtung 5, die als Druckfedernpaket ausgeführt ist. Die Federvorrichtung 5 ist in der gezeigten Darstellung im Vergleich zu der Federvorrichtung aus Fig. 1 bereits teilentlastet. Die an dem Drehpunkt 17 gelagerte Steuernocke 10 rollt an der Druckrolle 11 ab, wodurch der an dem Drehpunkt 14 gelagerte Zwischenhebel 9 durch den federbeaufschlagten Stellteil 13 im Uhrzeigersinn gedreht wird. Der Anpressdruck der Druckrolle 11 an der Stellkontur 12 wird einerseits von der Spannkraft der Federvorrichtung 5 und der relativen Stellung der Steuernocke 10 bzw. der Stellkontur 12 zu der Druckrolle 11 bestimmt.

Fig. 3a zeigt den Stellmechanismus 1 aus Fig. 1a, 1b bzw. Fig. 2a, 2b in der Offenstellung, Fig. 3b zeigt eine vergrößerte Darstellung des Details C aus Fig. 3a. Die Druckfedern der Federvorrichtung 5 befinden sich im Wesentlichen in einem entspannten Zustand, wobei jedoch stets der Zwischenhebel 9 mit einer bestimmten Kraft beaufschlagt wird, sodass die Möbelklappe 3 über zumindest einen Teil des Schwenkweges in jeder beliebigen Stellung gehalten werden kann. In den Fig. 1 bis 3 wurde aus Gründen der Übersichtlichkeit das Übersetzungsverhältnis durch die Einstellvorrichtung 8 nicht verändert, da der Angriffspunkt 6 innerhalb der Kulissenführung 18 nicht verschoben worden ist.

Fig. 4a und Fig. 4b zeigen schematisch ein weiteres Ausführungsbeispiel in einer Seiten- sowie in einer Perspektivansicht. Die Federvorrichtung 5 ist im Gegensatz zu derjenigen aus den Fig. 1 bis 3 als Zugfedernpaket ausgeführt. Der federbelastete Stellteil 13 ist in der gezeigten Figur entlang der Führungsstange 51 verschiebbar gelagert. Der federbelastete Stellteil 13 beaufschlagt eine wannenförmige Schubstange 54, die an ihrem anderen Ende mit dem Zwischenhebel 9 gekoppelt ist. Relevant dabei ist, dass die Schubstange 54 mit der Federaufhängung 55 nicht verbunden ist, d.h. dass die wannenförmige Schubstange 54 hinter der Federaufhängung 55 verschiebbar geführt ist. Der Zwischenhebel 9 ist an seiner Drehachse 14 schwenkbar gelagert, wobei die Federvorrichtung 5 über die Schubstange 54 den Zwischenhebel 9 mit einer Kraft im Gegenuhrzeigersinn beaufschlagt. Der Stellarm 2 (und somit eine nicht dargestellte Klappe 3) befindet sich in der gezeigten Figur in der Offenstellung. Der Stellarm 2 ist an der Drehachse 17 schwenkbar gelagert und weist eine Steuernocke 10 mit einer Stellkontur 12 auf. Die Druckrolle 11 wird durch die Kraft der Federvorrichtung 5 an die Stellkontur 12 gedrückt. Wenn der Stellarm 2 nun nach unten bewegt wird, so rollt die Stellkontur 12 an der Druckrolle 11 ab, sodass der Zwischenhebel 9 um die Drehachse 14 im Uhrzeigersinn verschwenkt wird. Dadurch wird auch die Schubstange 54 nach links verschoben und schiebt den federbelasteten Stellteil 13 in Richtung des dargestellten Pfeils A allmählich nach links, wodurch die Federvorrichtung 5 gespannt wird. Die Federaufhängung 55 ist durch die beiden Stifte 53 im Wesentlichen ortsfest gelagert, es wird lediglich ein geringfügiger Spielausgleich durch die beiden langlochartigen Führungen 52 ermöglicht. Grundsätzlich könnte die Federaufhängung 55 auch vollständig ortsfest angeordnet werden. Da jedoch auch die Führungsstange 51 an der Schwenkachse 16 gegenüber der Aufhängevorrichtung 18 beweglich gelagert ist, kann durch die langlochartigen Führungen 52 eine Ausgleichsbewegung der Federaufhängung 55 ermöglicht werden. Die Einstellvorrichtung 8 zum Einstellen des Übersetzungsverhältnisses umfasst eine am Zwischenhebel 9 gelagerte Stange 19 bzw. eine Gewindespindel, entlang der der Angriffspunkt 6 der Schubstange 54 verschiebbar gelagert ist.

Fig. 5a und Fig. 5b zeigen den Stellmechanismus 1 aus Fig. 4a, 4b in einer halbgeöffneten Stellung des Stellarmes 2. Zu erkennen ist, dass der an der Drehachse 14 gelagerte Zwischenhebel 9 durch die Schließbewegung des Stellarmes im Uhrzeigersinn verschwenkt wurde. Durch diese Bewegung wurde auch die wannenförmige Schubstange 54 mit dem daran angelenkten federbelasteten Stellteil 13 weiter nach links verschoben. Die Federn der Federvorrichtung 5 werden bei diesem Vorgang allmählich gespannt, wobei die resultierende Kraft die Druckrolle 11 gegen die Stellkontur 12 des Stellarmes 2 drückt. Diese Kraft kann durch die Einstellbarkeit des Übersetzungsverhältnisses so bemessen sein, dass das Gewicht der Klappe 3 ausgeglichen wird, sodass die Klappe 3 in vorzugsweise jeder Schwenkstellung des Stellarmes 2 gehalten ist.

Fig. 6a und Fig. 6b zeigen den Stellmechanismus 1 aus Fig. 4a, 4b bzw. Fig. 5a, 5b in der vollständigen Schließstellung des Stellarmes 2 (und damit einer nicht dargestellten Klappe 3). Durch die Schließbewegung des Stellarmes 2 wurde der an der Drehachse 14 gelagerte Zwischenhebel 9 noch weiter im Uhrzeigersinn verschwenkt. Dadurch wurde die nunmehr nicht ersichtliche wannenförmige Schubstange 54 hinter der ortsfest gelagerten Federaufhängung 55 vorbei geschoben, sodass sich der federbelastete Stellteil 13 in der äußersten Endstellung relativ zur Führungsstange 51 befindet, sodass sich die Federn der Federvorrichtung 5 in einem maximal gespannten Zustand befinden. In den Figuren 4 bis 6 wurde das Übersetzungsverhältnis durch die Einstellvorrichtung 8 aus Gründen der Übersichtlichkeit nicht verändert, da der Angriffspunkt 6 in seiner relativen Lage zur Stange 19 nicht verschoben worden ist.

Fig. 7a und Fig. 7b zeigen den Stellmechanismus 1 aus den Fig. 4a, 4b bis Fig. 6a, 6b mit einem Zugfedernpaket als Federvorrichtung 5. In der dargestellten Figur wurde das Übersetzungsverhältnis durch eine Verstellung des Angriffspunktes 6 am Zwischenhebel 9 verändert, was durch die Einstellvorrichtung 8 am Zwischenhebel 9 erreicht wird. Der Angriffspunkt 6 ist an einer Stange 19 verschiebbar gelagert, wobei die Stange 19 bevorzugt als Gewindespindel ausgeführt ist. Zum Verstellen des Angriffspunktes 6 ist ein Getrieberad 25 - vorzugsweise ein Zahnrad - vorgesehen, welches mit einem Sechskant 26 verstellt werden kann. Das Getrieberad 25 kämmt ein Zwischenrad 27, welches drehfest mit der Gewindespindel 19 verbunden ist. Der Angriffspunkt 6 wird über einen nicht dargestellten Bolzen 28 innerhalb des Kupplungsstückes 20 verschoben, wobei der Bolzen 28 mit einem Innengewinde versehen ist. Eine Drehung des Sechskant 26 bewirkt also eine Drehung des Getrieberades 25, welches das mit der Gewindespindel 19 drehfest gelagerte Zwischenrad 27 bewegt, wobei die Drehung der Gewindespindel eine Höhenverstellung eines mit einem Innengewinde versehenen Bolzens 28 bewirkt. Hierdurch kann ein selbsthemmendes Schneckengetriebe mit spielfreier oder wenigstens spielarmer Verstellung zum Verschieben des Angriffspunktes 6 ermöglicht werden. Die Verstellung des Sechskants 26 kann selbstverständlich auch werkzeuglos, beispielsweise mit einer handbedienbaren Rändelschraube erfolgen. Der Angriffspunkt 6 kann dabei auch innerhalb einer Kulissenführung 18 verschiebbar geführt sein. Die Kulissenführung 18 kann auch eine Kurvenform bzw. eine Krümmung aufweisen, wodurch die Vorspannung der Federvorrichtung 5 und damit deren Kennlinienbereich verändert werden kann. Durch die veränderte Lage des Angriffspunktes 6 werden andere Hebelverhältnisse geschaffen, da auch die Stellung der einzelnen Drehpunkte zueinander verändert wird. In der gezeigten Figur wird durch die verschobene Lage des Angriffspunktes 6 der Druck der Druckrolle 11 auf die Stellkontur 12 vermindert, damit leichtere Möbelklappen 3 günstig bewegt und entsprechend ihren Gewichten gedämpft werden können.

Fig. 8a-8d bzw. Fig. 8a'-8d' zeigen verschiedene Anwendungsmöglichkeiten der Stellmechanismen 1. Die Darstellungen zeigen jeweils eine Seitenansicht der Möbelkorpusse 4, an denen eine nach oben öffnende Möbelklappe 3 angeordnet ist. Die obere Reihe gemäß den Fig. 8a-8d zeigen jeweils die Schließstellung der Möbelklappe 3, während die unteren Darstellungen gemäß den Fig. 8a'-8d' in Fig. 8a' eine Hochklappe, in Fig. 8b' eine Hochfaltklappe, in Fig. 8c' eine Hochliftklappe und in Fig. 8d' eine Hochschwenkklappe in einer Offenstellung zeigen.

Fig. 9a und Fig. 10a zeigen Explosionsdarstellungen der Stellmechanismen aus Fig. 1 bis 3 (Druckfedernpaket) bzw. des Stellmechanismus 1 aus Fig. 4 bis 6 (Zugfedernpaket), Fig. 9b und Fig. 10b zeigen den jeweiligen Stellmechanismus 1 im montierten Zustand. Die Stellmechanismen 1 werden über eine Aufhängevorrichtung 15 am Möbelkorpus 4 montiert. Die Gewindespindel 19 wird durch einen Gelenkkopf 29 durchgeführt und drehfest mit einem Zwischenrad 27 verbunden. Zu erkennen ist auch der Bolzen 28, der ein Innengewinde aufweist und innerhalb des Kupplungsstückes 20 Aufnahme findet. Die Gewindespindel 19 greift in das Gewinde des Bolzens 28 ein, wodurch ein Verschieben des Stellteiles 13 in axialer Richtung der Gewindespindel 19 erfolgt. Zur Verbindung der beiden Hebel 2, 2' mit der Klappe 3 ist ein Beschlag 21 vorgesehen.

Fig. 11a zeigt eine Seitenansicht einer beispielhaften Hochfaltklappe mit einem Stellmechanismus 1 in der Schließstellung, Fig. 11b zeigt das vergrößerte Detail C aus Fig. 11a. Der Stellmechanismus 1 ist über eine Aufhängevorrichtung 15 an einer vertikalen Seitenwand des Möbelkorpus 4 befestigt. An seinen schwenkbar gelagerten Stellarm 2 ist eine Möbelklappe 3 an einem Gelenkpunkt 22 angeordnet. Die Möbelklappe 3 ist über eine horizontale Schwenkachse 24 mit dem Klappenteil 3' gelenkig verbunden. Zum Verschwenken des Klappenteiles 3' in Bezug zum Möbelkorpus 4 ist ein Scharnier 23 mit zumindest zwei Scharnieranschlagteilen vorgesehen, welches eine Schwenkbewegung um eine horizontale Achse erlaubt. Fig. 12a, 12b zeigen den Stellmechanismus 1 in einer halb geöffneten Stellung, während die Fig. 13a, 13b den Stellmechanismus 1 in der Offenstellung zeigen. Dabei kann die Ausgestaltung so getroffen werden, dass der Stellarm 2 über zumindest einen Teil des Schwenkweges mit einem Drehmoment beaufschlagt wird, welches ein Verweilen der Klappe 3, 3' in jeder beliebigen Position zwischen Offen- und Schließstellung erlaubt.

Fig. 14a und Fig. 14b zeigen die Seitenansicht des Stellmechanismus 1 gemäß einem weiteren Ausführungsbeispiel. Der Stellarm 2 befindet sich in Fig. 14a in einer leicht geöffneten Stellung sowie in Fig. 14b in einer weiter geöffneten Position. Der Stellmechanismus 1 ist über eine Aufhängevorrichtung 15 an einer vertikalen Seitenwand eines Möbelkorpus befestigt. Die Federvorrichtung 5 ist an einer ortsfesten Schwenkachse 16 drehbar gelagert. Diese Federvorrichtung 5 umfasst ein Druckfedernpaket, welches den Stellteil 13 mit einer Kraft in Richtung der Stellkontur 12 der Steuernocke 10 beaufschlagt. Der Stellteil 13 führt im Gegensatz zu den in Fig. 1 bis 13 gezeigten Linearbewegung eine Schwenkbewegung aus. Der Übersetzungsmechanismus 7 umfasst in der gezeigten Figur zwei Hebel 33, 33', die an jeweils einem Drehpunkt 34, 34' drehbar und ortsfest gelagert sind. Zwischen den beiden Hebeln 33, 33' ist ein von einem Benutzer verstellbares Übertragungselement 32 angeordnet, dessen Lage des Übersetzungsverhältnis von Stellteilweg zu Drehwinkel des Stellarmes 2 bestimmt. Wird das Übertragungselement 32 zwischen diesen beiden Hebeln 33, 33' weiter nach unten verstellt, so kann sich der Stellteil 13 weiter nach rechts bewegen. Damit wird auch der Ausdehnungsweg und damit der Wirkungsbereich des Federpaketes 5 vergrößert. Der Hebel 33' weist an seinem vom Drehpunkt 34' abgewandten Ende eine Druckrolle 11 auf, die gegen die Stellkontur 12 der Steuernocke 10 gedrückt wird. Die Steuernocke 10 ist an ihrem Drehpunkt 17 drehbar und ortsfest gelagert. Die Steuernocke 10 ist am Ende des Stellarmes 2 angeordnet oder ausgebildet, durch den eine Klappe 3 in die Offen- bzw. Schließstellung bewegbar ist.

Fig.15a und 15b zeigen das Ausführungsbeispiel aus Fig. 14a bzw. Fig. 14b mit weiter nach unten verstelltem Übertragungselement 32. Durch die Verstellung des Übertragungselementes 32 in Richtung zum Drehpunkt 34 des Hebels 33, kann der Stellteil 13 weiter nach rechts verschoben werden, welches einen erhöhten Ausdehnungsweg der Federvorrichtung 5 und eine Erhöhung des Übersetzungsverhältnisses zur Folge hat. Das Übersetzungsverhältnis kann so in einfacher Weise - je nach Lage des Übertragungselementes 32 - eingestellt werden. Im gezeigten Ausführungsbeispiel weist der Hebel 33' zumindest ein Langloch 36 auf, in dem das Übertragungselement 32 geführt werden kann. Die Fixierung erfolgt mit Hilfe der Klemmschraube 35. Die Anbringung des Übertragungselementes 32 kann aber ebenso gut an dem mit dem Stellteil 13 verbundenen Hebel 33 erfolgen.

Fig. 16 zeigt eine auseinandergezogene Darstellung des Ausführungsbeispiels aus den Fig. 17a, b bzw. Fig. 15a,b. Zu erkennen sind die beiden Hebel 33, 33', deren ortsfeste Drehpunkte 34, 34' im Bezug zur Aufhängevorrichtung 15 versetzt angeordnet sind. Der Hebel 33' weist ein Langloch 36 auf, wobei eine Klemmschraube 35 den Hebel 33' und das Übertragungselement 32 durchsetzt und eine Verklemmung desselben bewirkt. Die Länge des Langlochs 36 bestimmt den oberen und unteren Endbereich des Übersetzungsverhältnisses.

Fig. 17a zeigt ein weiteres Ausführungsbeispiel Fig. 17b und 17c zeigen jeweils vergrößerte Detaildarstellungen. Der von der Federvorrichtung 5 mit Kraft beaufschlagte Stellteil 13 ist über einen Zwischenhebel 9 und über die Steuernocke 10 mit dem Stellarm 2 gekoppelt. In diesem Ausführungsbeispiel ist vorgesehen, dass der Übersetzungsmechanismus 7 zumindest zwei Einstellvorrichtungen 8a und 8b zum Verändern des Übersetzungsverhältnisses zwischen der Bewegung des Stellteiles 13 und der Schwenkbewegung des Stellarmes 2 aufweist, sowie dies in Fig. 17b bzw. 17c dargestellt ist. Durch die Einstellvorrichtung 8a und 8b ist die Lagerpunktlage des Stellteiles 13 am Zwischenhebel 9 einstellbar, wodurch das Übersetzungsverhältnis exakt festgelegt werden kann. Der Zwischenhebel 9 ist am Drehpunkt 40 ortsfest und schwenkbar gelagert. Vorteilhaft ist vorgesehen, dass das Übersetzungsverhältnis durch die zumindest zwei Einstellvorrichtungen 8a und 8b unterschiedlich veränderbar ist. Dabei kann die Ausgestaltung so getroffen sein, dass die Einstellvorrichtung 8a für eine Grobverstellung, bzw. die Einstellvorrichtung 8b für eine Feinverstellung des Übersetzungsverhältnisses vorgesehen ist. Durch die Einstellvorrichtungen 8a und 8b kann die Lagerpunktlage des Stellteiles 13 am Zwischenhebel 9 exakt eingestellt werden und somit auch das Übersetzungsverhältnis. Fig. 17c zeigt eine vergrößerte Detailansicht aus Fig. 17b im Übergangsbereich zwischen dem Stellteil 13 und dem Zwischenhebel 9. Die für die Grobverstellung vorgesehene Einstellvorrichtung 8a umfasst eine mit dem Zwischenhebel 9 verbundene Zahnstange 37, an der ein von einem Benutzer (nicht dargestelltes) verstellbares Element 38 mit zumindest einem Rastzahn 39 eingreift. Durch eine Verdrehung der Einstellvorrichtung 8a, wird der Rastzahn 39 aus einer Lücke der Zahnstange 37 herausgehoben und in eine benachbarte Lücke versetzt. Die Feinverstellung 8b umfasst einen Exzenter 30, wobei günstigerweise vorgesehen ist, dass der Verstellbereich des Exzenters 30 der Zahnweite der Zahnstange 37 entspricht, sodass ein lückenloser Einstellbereich der Lagerpunktlage des Stellteils 13 am Zwischenhebel 9 ermöglicht wird.

Fig. 18a zeigt eine Seitenansicht des an der Aufhängevorrichtung 15 befestigten Übersetzungsmechanismus 7 aus Fig. 17a bzw. 17b. Fig. 18b zeigt den selben Übersetzungsmechanismus 7 ohne Abdeckung, sodass die innenliegenden Teile ersichtlich sind. Das federbelastete Stellteil 13 ist verstellbar am Zwischenhebel 9 gelagert. Der Zwischenhebel 9 ist an einem Drehpunkt 40 schwenkbar gelagert. Der Stellarm 2 befindet sich in der vollständigen Offenstellung, sodass die Steuernocke 10 von der Druckrolle 11 außer Eingriff bringbar ist. Der zu der Einstellvorrichtung 8a gehörende Rastzahn 39 greift in die am Zwischenhebel 9 angeordnete oder ausgebildete Zahnstange 37 ein. Die Einstellvorrichtung 8a ist für eine Grobverstellung des Übersetzungsverhältnisses vorgesehen. Die Einstellvorrichtung 8b wirkt ebenfalls auf die Zahnstange 37, wobei eine Exzenter 30 die Lagerpunktlage des Stellteiles 13 am Zwischenhebel 9 verändert. Die Einstellvorrichtung 8b ist für eine Feinverstellung des Übersetzungsverhältnisses vorgesehen.

Fig. 19a zeigt die Grobeinstellung des Übersetzungsverhältnisses mit Hilfe eines Schraubendrehers 41, Fig. 19b eine vergrößerte Detaildarstellung aus Fig. 19a. Um die Lagerpunktlage des Stellteiles 13 am Zwischenhebel 9 zu verändern, wird mit dem Schraubendreher 41 die Einstellvorrichtung 8a betätigt. Um die verschiedenen Größen der Klappen 3 und somit verschiedene Gewichte derselben optimal austarieren zu können, muss die Kraft auf Stellkontur 12 der Steuernocke 10 einstellbar sein. Durch Drehen der Einstellvorrichtung 8a rollt diese an der Zahnstange 37 ab, der Stellteil 13 wird bei einer Drehung um 45° aus der Verzahnung gehoben und der Rastzahn 39 greift nach einer Drehung der Einstellvorrichtung 8a um 90° wieder ein.

Fig.20a zeigt die Feinverstellung des Übersetzungsverhältnisses mit Hilfe eines Schraubendrehers 41, Fig. 8b und Fig.8c jeweils vergrößerte Detailansichten. Nachdem die Grobeinstellung wie in Fig. 19a, 19b beschrieben durchgeführt wurde, wird der Schraubendreher 41 an die Einstellvorrichtung 8b angesetzt. Diese Feinverstellung des Übersetzungsverhältnisses erfolgt über den zuvor beschriebenen Exzenter 30. Der Verstellbereich des Exzenters 30 entspricht vorzugsweise der Zahnweite der Verzahnung der Zahnstange 37. Durch die Kombination von Grob- und Feineinstellung ist eine stufenlose Kraftverstellung möglich.

Fig. 21a zeigt eine Explosionsdarstellung des zweistufig verstellbaren Übersetzungsmechanismus 7 aus den Fig. 17 bis 20, Fig. 21b zeigt eine vergrößerte Detaildarstellung. Der von der Federvorrichtung 5 belastete Stellteil 13 ist über den Bolzen 42 (Einstellvorrichtung 8a) sowie mit dem Exzenter 30 (Einstellvorrichtung 8b) verschiebbar an die Zahnstange 37 gekoppelt. Der Bolzen 42 ragt durch das verstellbare Element 38, an welchem zumindest ein Rastzahn 39 angeordnet ist. Der Exzenter 30 ragt im montierten Zustand durch die Öffnung 43 der Zahnstange 37. Durch eine Verdrehung des Bolzens 42 und des Exzenters 30 kann das Übersetzungsverhältnis durch eine stufenlose Krafteinstellung exakt verändert werden. Den vorderen Abschluss des Zwischenhebels 9 bildet eine Abdeckplatte 44.

Fig. 22 zeigt ein Ausführungsbeispiel der Erfindung in einer Seitenansicht. Anstelle einer Stellkontur 12 ist der Stellteil 13 über zumindest zwei miteinander gelenkig verbundene Hebel 31, 31' mit dem Stellarm 2 verbunden. Zum Einstellen des Übersetzungsverhältnisses ist die Lagerpunktlage des Stellteiles 13 an zumindest einem der Hebel 31, 31' veränderbar. Die aus den Fig. 17 bis 21 bekannten Einstellvorrichtungen 8a, 8b werden zur Grob- bzw. Feinverstellung des Übersetzungsverhältnisses verwendet. Der Stellteil 13 kann durch die Einstellvorrichtungen 8a, 8b entlang der Fläche 49 verschoben werden. Um Schlaggeräusche beim Schließen der Klappe 3 zu verhindern oder zumindest zu reduzieren, ist eine Dämpfvorrichtung 47 vorgesehen werden. Hier findet ein Lineardämpfer Verwendung, der sich auf seiner klappenabgewandten Seite an einem Lappen 48 abstützt. An seinem vorderen Ende weist die Dämpfungsvorrichtung 47 einen Anschlag 46 auf, der beim Schließen der Klappe 3 mit einer am Stellarm 2 angeordneten oder ausgebildeten Nase 45 zusammenwirkt. Durch die Nase 45 wird eine mit dem Anschlag 46 verbundene Kolbenstange in das Innere der Dämpfvorrichtung 47 verschoben. Vorteilhaft ist hierbei ein Fluidzylinder vorgesehen, grundsätzlich ist aber auch ein Rotationsdämpfer einsetzbar.

Fig. 23 zeigt eine perspektivische Darstellung des Ausführungsbeispiels aus Fig. 22. An den Außenseiten des Hebels 31 sind zwei Hebel 31', 31" angelenkt, die mit dem an der Drehachse 17 befestigten Stellarm 2 verbunden sind. Eine Betätigung der Einstellvorrichtung 8a, 8b führt zu einer Lageänderung des Stellteiles 13 an der Fläche 49 des Hebels 31. Beim Schließen der Klappe 3 drückt die Nase 45 gegen den Anschlag 46 des Dämpfers 47, wobei der letzte Schließweg der Klappe 3 gedämpft abläuft.

Fig. 24a und Fig. 24b zeigen das Ausführungsbeispiel aus den Fig. 21 bzw. Fig. 22 in Seitenansichten, wobei sich der Stellarm 2 in Fig. 24a in der vollständigen Offenstellung und in Fig. 24b in einer halbgeöffneten Stellung befindet. Um bei der vollständigen Offenstellung des Stellarmes 2 eine Kollision mit den Hebeln 31', 31" zu vermeiden, ist eine Mulde 50 auf beiden Hebeln 31', 31" vorgesehen. In der Mulde 50 kann das Schwenkgelenk der Drehachse 17 des Stellarmes 2 zumindest teilweise Aufnahme finden.

Die vorliegende Erfindung beschränkt sich nicht auf die gezeigten Beispiele, sondern umfasst bzw. erstreckt sich auf alle Varianten oder technischen Äquivalente, welche in die Reichweite der nachfolgenden Ansprüche fallen können. Auch sind die in der Beschreibung gewählten Lageangaben, wie zum Beispiel oben, unten, seitlich usw. auf die übliche Einbaulage des Stellmechanismus 1 bzw. auf die unmittelbar beschriebene sowie dargestellte Figur bezogen und sind bei einer Lageänderung sinngemäß auf die neue Lage zu übertragen. Der Stellmechanismus 1 wurde in den dargestellten Zeichnungen als Hebellösung realisiert. Es ist aber genauso denkbar und möglich, eine Zahnrädervariante einzusetzen. Auch kann es günstig sein, den erfindungsgemäßen Stellmechanismus 1 auf beiden Seiten eines schrankförmigen Möbels anzuordnen. In den gezeigten Figuren wurde eine translatorische Bewegung bzw. eine Schwenkbewegung des federbelasteten Stellteiles 13 gezeigt. Es liegt jedoch auch im Rahmen der Erfindung, eine rotatorische Bewegung des Stellteiles 13 (z.B. durch eine Torsionsfeder) in eine Schwenkbewegung des Stellarmes 2 abzuleiten, wobei durch die Einstellvorrichtung 8 eine exakte und definierte Verstellung des Übersetzungsverhältnisses vorgesehen ist. Zudem sieht die Erfindung vor, den erfindungsgemäßen Stellmechanismus 1 absolut baugleich, d.h. auch ohne spiegelbildliche Bauelemente, bzw. bei völlig identer Ausbildung desselben auf beiden Seitenwänden (links/rechts) eines Möbels zu verwenden.

## Patentansprüche

1. Stellmechanismus für einen schwenkbar gelagerten Stellarm, insbesondere zum Antrieb einer Klappe eines Möbels, mit einer Federvorrichtung mit einem federbelasteten Stellteil und einem Übersetzungsmechanismus, der die Bewegung des Stellteiles in eine Schwenkbewegung des Stellarmes umsetzt, wobei der Stellmechanismus eine Dämpfvorrichtung (47) aufweist, die die Schließbewegung der Klappe (3) dämpft, wobei die Dämpfvorrichtung (47) einen Rotationsdämpfer aufweist oder die Dämpfvorrichtung ein Lineardämpfer ist, der einen Fluidzylinder aufweist, und die Dämpfvorrichtung (47) gesondert von der die Klappe antreibenden Federvorrichtung (5) ausgebildet ist, **dadurch gekennzeichnet, dass** der Übersetzungsmechanismus (7) mindestens eine Einstellvorrichtung (8) zum Verändern des Übersetzungsverhältnisses zwischen der Bewegung des Stellteiles (13) und der Schwenkbewegung des Stellarmes (2) aufweist.

2. Stellmechanismus nach Anspruch 1, **dadurch gekennzeichnet, dass** die Federvorrichtung (5) vorzugsweise an einem Gelenkpunkt (16) gegenüber einem Möbelkorpus (4) abgestützt ist.

3. Stellmechanismus nach einem der Ansprüche 1 oder 2, **dadurch gekennzeichnet, dass** der Übersetzungsmechanismus (7) zumindest zwei Einstellvorrichtungen (8a, 8b) zum Verändern des Übersetzungsverhältnisses zwischen der Bewegung des Stellteiles (13) und der Schwenkbewegung des Stellarmes (2) aufweist.

4. Stellmechanismus nach einem der Ansprüche 1 bis 3, **dadurch gekennzeichnet, dass** die Dämpfvorrichtung (47) eine Kolbenstange aufweist, die beim Dämpfungshub in das Innere der Dämpfungsvorrichtung (47) verschoben wird.

5. Stellmechanismus nach einem der Ansprüche 1 bis 4, **dadurch gekennzeichnet, dass** die Dämpfvorrichtung (47) an einer vorzugsweise plattenförmigen Aufhängevorrichtung (15), über die der Stellmechanismus an einer vertikalen Innenwand des Möbelkörpers (4) befestigbar ist, angeordnet ist.

6. Stellmechanismus nach einem der Ansprüche 1 bis 5, **dadurch gekennzeichnet, dass** am Stellarm (2) ein Anschlag (45) angeordnet ist, der beim Schließen der Klappe die Dämpfvorrichtung (47) betätigt.

7. Anordnung mit einem bewegbaren Möbelteil, insbesondere einer Möbelklappe, mit einem Stellmechanismus nach einem der Ansprüche 1 bis 6.

## Claims

1. An actuating mechanism (1) for a pivotally mounted actuating arm (2), in particular for driving a flap (3) of a piece of furniture, comprising a spring device (5) with a spring-loaded setting member (13) and a transmission mechanism (7) for converting the movement of the setting member (13) into a pivoting movement of the actuating arm (2), wherein the actuating mechanism (1) comprises a damping device (47) for dampening the closing movement of the flap (3), the damping device (47) comprising a rotational damper or a linear damper with a fluid cylinder, the damping device (47) being arranged separately from the spring device (5) which acts on the flap (3), **characterized in that** the transmission mechanism (7) comprises at least one adjustment device (8) in order to alter the transmission ratio between the movement of the setting member (13) and the pivoting movement of the actuating arm (2).

2. The actuating mechanism according to claim 1, **characterized in that** the spring device (5) is supported, preferably on a hinge point (16), with respect to a body of furniture.

3. The actuating mechanism according to claim 1 or 2, **characterized in that** the transmission mechanism (7) comprises at least two adjustment devices (8a, 8b) in order to alter the transmission ratio between the movement of the setting member (13) and the pivoting movement of the actuating arm (2).

4. The actuating mechanism according to one of the claims 1 to 3, **characterized in that** the damping device (47) comprises a piston rod which can be displaced into the interior of the damping device (47) during the damping hub.

5. The actuating mechanism according to one of the claims 1 to 4, **characterized in that** the damping device (47) is arranged on a, preferably plate-shaped, supporting device (15) by means of which the actuating mechanism (1) can be arranged on a vertical inner wall of the furniture body.

6. The actuating mechanism according to one of the claims 1 to 5, **characterized in that** the actuating arm (2) has a stop (45) which actuates the damping device (47) during the closing movement of the flap (3).

7. An arrangement with a movable furniture part, in particular a flap of a piece of furniture, with an actuating mechanism according to one of the claims 1 to 6.

## Revendications

1. Mécanisme de réglage pour un bras pivotant, en particulier pour l'entraînement de l'abattant d'un meuble, avec un mécanisme à ressort comportant une pièce de réglage soumise à l'action d'un ressort et un mécanisme de transmission transformant le mouvement de la pièce de réglage en un pivotement du bras de réglage, le mécanisme de réglage comprenant un dispositif amortisseur (47), lequel amortit le mouvement de fermeture de l'abattant (3), le dispositif amortisseur (47) comportant un amortisseur rotatif ou bien le dispositif amortisseur étant un amortisseur linéaire comportant un vérin fluidique, et le dispositif amortisseur (47) étant séparé du mécanisme à ressort (5) qui entraîne l'abattant, **caractérisé en ce que** le mécanisme de transmission (7) comprend au moins un dispositif d'ajustement (8) destiné à modifier le rapport de transmission entre le mouvement de la pièce de réglage (13) et le pivotement du bras de réglage (2).

2. Mécanisme de réglage selon la revendication 1, **caractérisé en ce que** le mécanisme à ressort (5) s'appuie de préférence sur un point d'articulation (16) opposé à un corps de meuble (4).

3. Mécanisme de réglage selon l'une des revendications 1 ou 2, **caractérisé en ce que** le mécanisme de transmission (7) comprend au moins deux dispositifs d'ajustement (8a, 8b) destinés à modifier le rapport de transmission entre le mouvement de la pièce de réglage (13) et le pivotement du bras de réglage (2).

4. Mécanisme de réglage selon l'une des revendications 1 à 3, **caractérisé en ce que** le dispositif amortisseur (47) est pourvu d'une tige de piston qui est repoussée à l'intérieur du dispositif amortisseur (47) lors de la course d'amortissement.

5. Mécanisme de réglage selon l'une des revendications 1 à 4, **caractérisé en ce que** le dispositif amortisseur (47) est prévu sur un dispositif d'accrochage (15) préférentiellement en plate-forme, au moyen duquel le mécanisme de réglage peut être fixé à une paroi intérieure verticale du corps de meuble (4).

6. Mécanisme de réglage selon l'une des revendications 1 à 5, **caractérisé en ce qu'**une butée (45) est disposée sur le bras de réglage (2), laquelle actionne le dispositif amortisseur (47) à la fermeture de l'abattant.

7. Système avec une pièce de meuble mobile, en particulier un abattant de meuble, comprenant un mécanisme de réglage selon l'une des revendications 1 à 6.
